# EUROPÄISCHE PATENTANMELDUNG

(11) **EP 3 450 188 A1**
(43) Veröffentlichungstag der Anmeldung: **06.03.2019**
(21) Anmeldenummer: 18185809.3
(22) Anmeldetag: 26.07.2018
(51) Int. Cl.: B41J 25/304, B41J 2/18, B41J 2/175

(54) **VORRICHTUNG ZUM BEDRUCKEN VON BEDRUCKSTOFF MIT TINTE**

(30) Priorität: 29.08.2017 DE 102017215040
(71) Anmelder: Heidelberger Druckmaschinen AG, 69115 Heidelberg (DE)
(72) Erfinder: Müller, Andreas, 69120 Heidelberg (DE); Ehrbar, David, 69190 Walldorf (DE)

(57) **Zusammenfassung**

Eine erfindungsgemäße Vorrichtung zum Bedrucken von Bedruckstoff, z.B. Papier, mit Tinte, umfassend: einen Tintendruckkopf (4, 4a, 4b, 4c) mit einer Vielzahl von einzeln ansteuerbaren Tintendüsen (6) zum Ausstoßen von Tintentropfen (9); eine mit Tinte (12) gefüllte Tintenleitung (11, 11a, 11b), welche einen Zulauf (11a) und/oder einen Rücklauf (11b) für Tinte (7) eines Tintendruckkopfs bildet; und eine Kammer (17), welche mit der Tintenleitung verbunden ist; wobei der Tintendruckkopf, die Tintenleitung und die Kammer ausgelegt sind, eine gemeinsame Bewegung (35) relativ zum Bedruckstoff (3) auszuführen; zeichnet sich dadurch aus, dass die Tintenleitung (11, 11a, 11b) Teil einer zirkulierenden Tintenversorgung (10) für den Tintendruckkopf (4, 4a, 4b, 4c) ist; dass der Kammer (17) ein Masse-Element (20) zugeordnet ist; und dass die Position (21) und/oder die Form (22) des Masse-Elements - bedingt durch die gemeinsame Bewegung (35) - relativ zur Kammer veränderlich ist, derart, dass das Volumen (V) der Kammer - zur Kompensation von Druckschwankungen in der Tinte (7, 12) und/oder zur Kompensation von Bewegungen der Tinte (7,12) - von der Position und/oder der Form des Masseelementes anhängt. Erfindungsgemäß können Störungen der Versorgung eines Tintendruckkopfs mit Tinte im industriellen, d.h. hochproduktiven Tintendruck und im Zusammenwirken mit zirkulierenden, d.h. hohe Tintenvolumen fördernden, Tintenversorgungen vermieden werden.

## Beschreibung

### Erfindung

Die vorliegende Erfindung betrifft eine Vorrichtung mit den Merkmalen des Oberbegriffs von Anspruch 1.

### Technisches Gebiet der Erfindung

Die Erfindung liegt auf dem technischen Gebiet der grafischen Industrie und dort insbesondere im Bereich des industriellen Tintendrucks (Inkjet) auf flache Substrate, d.h. des Auftragens von flüssiger Tinte auf bogen- oder bahnförmige Bedruckstoffe, bevorzugt aus Papier, Pappe, Karton oder Kunststoff.

Das Auftragen flüssiger Tinte erfolgt bei dem bekannten DOD-Tintendruckverfahren (drop-on-demand), indem ein Druckbild auf einem flachen Bedruckstoff erzeugt wird, wobei ein Tintendruckkopf (kurz: Kopf) mit einzeln ansteuerbaren Düsen dem zu druckenden Bild entsprechend feinste Tintentropfen, bevorzugt im Pikoliter-Bereich, erzeugt und diese berührungslos als Druckpunkte auf den Bedruckstoff überträgt. Das Ansteuern der Düsen kann mittels Piezoaktoren erfolgen.

Die Druckköpfe von industriellen Tintendruckmaschinen sind mit einer Einrichtung der Maschine zur Tintenversorgung verbunden. Solch eine Einrichtung weist für jede zu druckende Farbe einen Vorratsbehälter auf. Üblicherweise wird die Tinte vom Vorratsbehälter mittels einer Pumpe und durch eine Leitung zum Druckkopf oder zu einer Reihe von Druckköpfen gefördert (Vorlauf bzw. Zulauf). Industrielle Tintendruckmaschinen weisen meist eine zirkulierende Tintenversorgung auf, d.h. nicht verdruckte Tinte wird zum Vorratsbehälter zurückgefördert (Rücklauf), ggf. mit einer weiteren Pumpe. Die Tintenversorgung kann zudem einen Filter, einen Entgaser und einen Temperierer aufweisen, ebenso einen Sensor zum Messen des Drucks der Tintenflüssigkeit.

Bedruckstoff und Tintendruckkopf dürfen sich beim Bedrucken, d.h. während ihrer Relativbewegung zueinander, nicht berühren, da sonst die hochempfindliche Düsenfläche des Kopfes, welche üblicherweise aus Silizium hergestellt und ähnlich filigran wie ein Computerchip beschaffen ist, beschädigt wird. Daher ist unbedingt ein Mindestabstand zwischen der Düsenfläche und des Bedruckstoffs bzw. dessen dem Kopf zugewandter Oberfläche einzuhalten. Eine Störung dieses Abstands kann z.B. eine umgeknickte Ecke des Bedruckstoffs (so genanntes "Eselsohr") oder eine Welle im Bedruckstoff sein. Es kann daher eine Überwachungseinrichtung, z.B. mit einem optischen Sensor, vorgesehen sein, um solche potentiellen Störungen rechtzeitig zu erkennen und zu beseitigen, z.B. durch Anhalten des Druckvorgangs, durch Ausschleusen des Bedruckstoffs oder durch dynamisches Heben des Kopfes in eine Sicherheits-Position. Dieses Heben und wieder Senken des Kopfes kann zu einem unerwünschten Bewegen der Tinte im Kopf oder der Tintenleitung und/oder zu unerwünschten Druckschwankungen in der Tintenflüssigkeit führen und infolge kann unkontrolliert Tinte aus dem Kopf austreten oder Luft in den Kopf eingesaugt werden.

### Stand der Technik

Die JP 2015-178212 A offenbart eine Vorrichtung zum Bedrucken von Bedruckstoff mit Tinte. Die Vorrichtung umfasst einen Tintendruckkopf und einen mit diesem über eine flexible Tintenleitung verbundenen Vorratsbehälter, welche alle zusammen auf einem hin- und herbewegbaren ("scannenden") Wagen angeordnet sind. Der Vorratsbehälter ist auf dem Wagen in der Scan-Richtung bewegbar angeordnet und dazu ausgelegt, Druckschwankungen in der Tintenflüssigkeit zu reduzieren. Scannende Tintendruckverfahren werden im industriellen Umfeld, d.h. bei der Herstellung von Massendruckprodukten, wegen der geringen Produktivität nicht eingesetzt. Scannende Tintendruckverfahren werden üblicherweise auch nicht im Zusammenwirken mit zirkulierenden Tintenversorgungen eingesetzt.

### Aufgabe

Vor diesem Hintergrund ist es eine Aufgabe der vorliegenden Erfindung, eine gegenüber dem Stand der Technik verbesserte Vorrichtung zu schaffen, welche es insbesondere ermöglicht, Störungen der Versorgung eines Tintendruckkopfs mit Tinte im industriellen, d.h. hochproduktiven Tintendruck und im Zusammenwirken mit zirkulierenden, d.h. hohe Tintenvolumen fördernden Tintenversorgungen zu vermeiden.

Diese Aufgabe wird erfindungsgemäß durch eine Vorrichtung nach Anspruch 1 gelöst.

Vorteilhafte und daher bevorzugte Weiterbildungen der Erfindung ergeben sich aus den Unteransprüchen sowie aus der Beschreibung und den Zeichnungen.

### Erfindung

Eine erfindungsgemäße Vorrichtung zum Bedrucken von Bedruckstoff mit Tinte, umfassend: einen Tintendruckkopf mit einer Vielzahl von einzeln ansteuerbaren Tintendüsen zum Ausstoßen von Tintentropfen; eine mit Tinte gefüllte Tintenleitung, welche einen Zulauf und/oder einen Rücklauf für den Tintendruckkopf bildet; und eine Kammer, welche mit der Tintenleitung verbunden ist; wobei der Tintendruckkopf, die Tintenleitung und die Kammer ausgelegt sind, eine gemeinsame Bewegung relativ zum Bedruckstoff auszuführen; zeichnet sich dadurch aus, dass die Tintenleitung Teil einer zirkulierenden Tintenversorgung für den Tintendruckkopf ist; dass der Kammer ein Masse-Element zugeordnet ist; und dass die Position und/oder die Form des Masse-Elements - bedingt durch die gemeinsame Bewegung - relativ zur Kammer veränderlich ist, derart, dass das Volumen der Kammer - zur Kompensation von Druckschwankungen in der Tinte und/oder zur Kompensation von Bewegungen der Tinte - von der Position und/oder der Form des Masseelementes anhängt.

Die Erfindung ermöglicht in vorteilhafter Weise, Störungen der Versorgung eines Tintendruckkopfs mit Tinte im industriellen, d.h. hochproduktiven, Tintendruck und im Zusammenwirken mit zirkulierenden, d.h. hohe Tintenvolumen fördernden, Tintenversorgungen zu vermeiden.

Aufgrund seiner Masseträgheit führt das Masse-Element eine Ausgleichsbewegung zur gemeinsamen Bewegung von Tintendruckkopf, Tintenleitung und Kammer aus. Es erfolgt hierdurch in vorteilhafter Weise eine Kompensation von unerwünschten Druckschwankungen in der Tinte und/oder eine Kompensation von unerwünschten Bewegungen der Tinte. Das Volumen der Kammer kann durch diese Ausgleichsbewegung vergrößert oder verringert werden, je nach Bewegungsrichtung. Potentielle Druckschwankungen in der Tinte und/oder potentielle Bewegungen der Tinte können durch das variable Kammervolumen ausgeglichen werden. Störungen der Versorgung mit Tinte können auf diese Weise vermieden werden. Auch Erschütterungen des Kopfes führen bei Vorsehen der Erfindung nicht zu den erwähnten Problemen.

Die Masse des Masse-Elements liegt bevorzugt im Bereich von 100 bis 200 Gramm oder geringer.

### Weiterbildungen der Erfindung

Eine bevorzugte Weiterbildung der Erfindung kann sich dadurch auszeichnen, dass das Masse-Element eine bewegbare Wand der Kammer oder einen bewegbaren Kolben in der Kammer bildet.

Eine bevorzugte Weiterbildung der Erfindung kann sich dadurch auszeichnen, dass das Masse-Element über einen Hebel mit einer bewegbaren Wand der Kammer oder einem bewegbaren Kolben in der Kammer verbunden ist. Durch die Wahl der Hebelübersetzung kann das maximale Volumen der Kammer gewählt werden.

Eine bevorzugte Weiterbildung der Erfindung kann sich dadurch auszeichnen, dass dem Kolben oder dem Hebel eine Feder und ein Dämpfer zugeordnet sind.

Die bewegbare Wand, der bewegbare Kolben, der Hebel, die Feder und/oder der Dämpfer können miniaturisiert ausgebildet sein, also z.B. in Form einer Mikromechanik. Insbesondere kann die Mechanik in einen Druckkopf integriert sein und/oder im Zuge der Herstellung des Druckkopfs erfolgen.

Eine bevorzugte Weiterbildung der Erfindung kann sich dadurch auszeichnen, dass das Masse-Element eine verformbare Membran bildet oder an einer verformbaren Membran angeordnet ist, wobei die Membran eine Wand der Kammer bildet.

Eine bevorzugte Weiterbildung der Erfindung kann sich dadurch auszeichnen, dass die Tintenleitung zwei Drosseln, d.h. eine Zulaufdrossel und eine Rücklaufdrossel, aufweist, welche einen Bereich der Tintenleitung vor und nach dem Tintendruckkopf vom Rest der zirkulierenden Tintenversorgung entkoppeln. Durch die Entkopplung verringert sich das Tintenvolumen, in welchem Druckschwankungen und/oder Tintenbewegungen durch eine Bewegung des Masse-Elements ausgeglichen werden. Das Masse-Element kann somit geringer dimensioniert werden und dynamischer reagieren.

Eine bevorzugte Weiterbildung der Erfindung kann sich dadurch auszeichnen, dass die beiden Drosseln einstellbar sind. Hierdurch wird auch das entkoppelte Tintenvolumen einstellbar. Die Einstellung kann in Abhängigkeit der erwarteten gemeinsamen Bewegung bzw. deren Strecke und/oder Dynamik erfolgen.

Eine bevorzugte Weiterbildung der Erfindung kann sich dadurch auszeichnen, dass die Tintenleitung ein Zulauf für einen ersten und wenigstens einen weiteren Tintendruckkopf bildet und dass die Kammer mit der Tintenleitung vor dem ersten Tintendruckkopf verbunden ist.

Eine bevorzugte Weiterbildung der Erfindung kann sich dadurch auszeichnen, dass die Tintenleitung ein Rücklauf für einen letzten und wenigstens einen weiteren Tintendruckkopf bildet und dass die Kammer mit der Tintenleitung nach dem letzten Tintendruckkopf verbunden ist.

Eine bevorzugte Weiterbildung der Erfindung kann sich dadurch auszeichnen, dass der Tintendruckkopf während des störungsfreien Bedruckens unbewegt ist und nur im Falle einer Störung die gemeinsame Bewegung mit der Tintenleitung und der Kammer - im Wesentlichen vertikal zur Oberfläche des Bedruckstoffs - ausführt. Vorzugsweise ruht der Kopf (bzw. die Köpfe) während des Druckens und nur der Bedruckstoff wird bewegt.

Die Merkmale der Erfindung, der Weiterbildungen der Erfindung und der Ausführungsbeispiele zur Erfindung stellen auch in beliebiger Kombination miteinander vorteilhafte Weiterbildungen der Erfindung dar. Weiterbildungen der Erfindung können zudem die - im obigen Abschnitt "Technisches Gebiet der Erfindung" offenbarten - Einzelmerkmale oder Merkmalskombinationen aufweisen.

### Ausführungsbeispiele zur Erfindung

Die Erfindung und deren bevorzugte Weiterbildungen werden nachfolgend unter Bezug auf die Zeichnungen anhand eines bevorzugten Ausführungsbeispiels näher beschrieben. Einander entsprechende Merkmale sind in den Figuren mit denselben Bezugszeichen versehen.

Die Zeichnungen zeigen:
- Figur 1: Eine Maschine mit einem bevorzugten Ausführungsbeispiel einer erfindungsgemäßen Vorrichtung;
- Figur 2: Ein bevorzugtes Ausführungsbeispiel einer erfindungsgemäßen Vorrichtung mit einem Kolben; und
- Figur 3: Ein weiteres bevorzugtes Ausführungsbeispiel einer erfindungsgemäßen Vorrichtung mit einer Membran.

Figur 1 zeigt eine erfindungsgemäße Vorrichtung 1 einer Maschine 2, z.B. einer industriellen Tinten-Druckmaschine 2, beim Bedrucken der Oberfläche 3a eines Bedruckstoffs 3, z.B. Papier. Der Bedruckstoff kann eine Störung 3b, z.B. einen Knick oder eine Welle, aufweisen. Um eine Kollision dieser Störung mit einem Tintendruckkopf 4 zu verhindern, kann der Tintendruckkopf eine gesteuerte Bewegung 35, z.B. eine Auf- und Abbewegung, ausführen.

Die Tinten-Druckmaschine 2 kann mehrere Druckköpfe 4a bis 4c in Reihe oder auch einen Druckbalken mit einer Mehrzahl von Druckköpfen aufweisen. Beispielhaft wird die Erfindung im Folgenden an Kopf 4a erklärt.

Kopf 4a umfasst eine Düsenfläche 5 mit wenigstens einer Tintendüse 6, bevorzugt einer Vielzahl an von separat ansteuerbaren Düsen, zum Ausstoßen von Tinte 7 an einem Tinten-Meniskus 8 und Erzeugen eines Tintentropfens 9, welcher beim Auftreffen einen Druckpunkt auf dem Papier bildet. Der Meniskus wird bevorzugt immer in der dargestellten Form und Position gehalten, da sonst Tinte unkontrolliert aus dem Kopf tropfen könnte oder Luft eingesaugt werden könnte. Der dafür erforderliche Tintendruck liegt bei etwa -10 mbar und wird durch die Erfindung bevorzugt im Wesentlichen konstant gehalten.

Die Vorrichtung 1 umfasst eine zirkulierende Tintenversorgung (Tintenkreislauf) mit einer Tintenleitung 11, einem Zulauf 11a und einem Rücklauf 11b für die Tinte 12 und mit einem Zulaufverteiler 13, einem Rücklaufverteiler 14, einer Zulaufpumpe 15 und einer Rücklaufpumpe 16. Die Pumpen sind bevorzugt regelbare Pumpen, um den Druck in der Tintenflüssig im Wesentlichen konstant zu halten. Nicht dargestellt ist ein Tinten-Vorratsbehälter im Tintenkreislauf. Das Tintenvolumen in jedem Verteiler liegt bei etwa 100 bis 200 ml, d.h. dessen Gewicht bei etwa 100 bis 200 g.

Der Kopf 4 (oder die Köpfe 4a bis 4c bzw. 4d), die Tintenleitung 11 (bzw. 11a und 11b) und eine Kammer 17 bilden eine integrierte Einheit 36, bevorzugt mit einem gemeinsamen Gehäuse oder einem gemeinsamen Träger. Diese Einheit kann, z.B. um der Störung 3b auszuweichen, eine gesteuerte, gemeinsame Bewegung 35 ausführen.

In Figur 2 ist unter anderem die Kammer 17 dargestellt. Diese besitzt eine Öffnung 18, mit welcher die Kammer mit der Tintenleitung 11 verbunden ist, d.h. Tinte 7 kann durch die Öffnung in die Kammer hinein- und herausfließen. Außerdem besitzt die Kammer Seitenwände 19a und 19b, zwischen denen eine bewegliche Wand 23 bzw. ein Kolben 23 angeordnet ist. Der Kolben ist auch in einer alternativen Position 21 dargestellt. In diese Position 21 wird der Kolben aufgrund seiner Massenträgheit bei erfolgender gemeinsamer Bewegung 35 bewegt. Hierzu ist der Kolben über einen Hebel 24 (drehbar befestigt an einer Achse 25) und eine Stange 25 mit dem beweglichen Masse-Element 20 verbunden. Zusätzlich sind eine Feder 27 und ein Dämpfer 28 vorgesehen, um eine unkontrolliertes Schwingen des Masse-Elements zu verhindern. Die Masse des Masse-Elements liegt entsprechend der Masse der zu bewegenden Tinte bei etwa 100 bis 200 g. Durch eine Reduzierung/Drosselung des Tintenvolumens kann auch die Masse des Masse-Elements verringert werden und dieses infolge kleiner dimensioniert werden.

In der Tintenleitung 11 bzw. 11a sind eine Zulaufdrossel 31 und in der Tintenleitung 11 bzw. 11b eine Rücklaufdrossel 32 vorgesehen. Beide Drosseln sind bevorzugt einstellbar, z.B. durch ein Verschieben innerhalb der Tintenleitung. Hierdurch kann der vom Rest der zirkulierenden Tintenversorgung entkoppelte Bereich 33 bzw. dessen Volumen V eingestellt werden. Auch im Bereich der Öffnung 18 kann eine, bevorzugt einstellbare Drossel 34 vorgesehen sein. Diese wirkt auch als Dämpfer (entsprechend Dämpfer 28).

Figur 3 zeigt eine alternative Ausführungsform mit einer Membran 29 anstelle des Kolbens. Die Kammer 17 ist durch die Membran zur Tintenleitung 11 hin begrenzt. Die Membran ist verformbar und in der Figur auch in einer zweiten Form 22 dargestellt. Die Kammer ist auch mit einer Entlüftungsöffnung 30 versehen. Wiederum führt das Masse-element 20 trägheitsbedingt eine Ausgleichsbewegung zur gemeinsamen Bewegung 35 aus. Die Membran wird durch die Ausgleichsbewegung verformt und das Volumen V der Kammer verändert.

### Bezugszeichenliste

- 1: Vorrichtung
- 2: Maschine
- 3: Bedruckstoff
- 3a: Oberfläche
- 3b: Störung/Knick/Welle
- 4: Tintendruckkopf
- 4a: erster Druckkopf
- 4b: weiterer Druckkopf
- 4c: letzter Druckkopf
- 4d: Druckbalken
- 5: Düsenfläche
- 6: Tintendüsen
- 7: Tinte
- 8: Meniskus
- 9: Tintentropfen
- 10: zirkulierende Tintenversorgung
- 11: Tintenleitung
- 11a: Zulauf
- 11b: Rücklauf
- 12: Tinte
- 13: Zulaufverteiler
- 14: Rücklaufverteiler
- 15: Zulaufpumpe
- 16: Rücklaufpumpe
- 17: Kammer
- 18: Öffnung
- 19a, b: Seitenwände
- 20: Masse-Element
- 21: Position
- 22: Form
- 23: bewegbare Wand/Kolben
- 24: Hebel
- 25: Achse
- 26: Stange
- 27: Feder
- 28: Dämpfer
- 29: Wand/Membran
- 30: Entlüftungsöffnung
- 31: Zulaufdrossel
- 32: Rücklaufdrossel
- 33: Bereich
- 34: weitere Drossel
- 35: Bewegung bzw. deren Richtung
- 36: integrierte Einheit

- V: Volumen der Kammer

## Patentansprüche

1. Vorrichtung zum Bedrucken von Bedruckstoff mit Tinte, umfassend:
- einen Tintendruckkopf (4, 4a, 4b, 4c) mit einer Vielzahl von einzeln ansteuerbaren Tintendüsen (6) zum Ausstoßen von Tintentropfen (9);
- eine mit Tinte (12) gefüllte Tintenleitung (11, 11a, 11b), welche einen Zulauf (11a) und/oder einen Rücklauf (11b) für Tinte (7) eines Tintendruckkopfs bildet; und
- eine Kammer (17), welche mit der Tintenleitung verbunden ist;
- wobei der Tintendruckkopf, die Tintenleitung und die Kammer ausgelegt sind, eine gemeinsame Bewegung (35) relativ zum Bedruckstoff (3) auszuführen;
**dadurch gekennzeichnet,**
- **dass** die Tintenleitung (11, 11a, 11b) Teil einer zirkulierenden Tintenversorgung (10) für den Tintendruckkopf (4, 4a, 4b, 4c) ist;
- **dass** der Kammer (17) ein Masse-Element (20) zugeordnet ist; und
- **dass** die Position (21) und/oder die Form (22) des Masse-Elements - bedingt durch die gemeinsame Bewegung (35) - relativ zur Kammer veränderlich ist, derart, dass das Volumen (V) der Kammer - zur Kompensation von Druckschwankungen in der Tinte (7, 12) und/oder zur Kompensation von Bewegungen der Tinte (7,12) - von der Position und/oder der Form des Masseelementes abhängt.

2. Vorrichtung nach Anspruch 1,
**dadurch gekennzeichnet,**
**dass** das Masse-Element (20) eine bewegbare Wand (23) der Kammer (17) oder einen bewegbaren Kolben (23) in der Kammer bildet.

3. Vorrichtung nach Anspruch 1,
**dadurch gekennzeichnet,**
**dass** das Masse-Element (20) über einen Hebel (24) mit einer bewegbaren Wand (23) der Kammer (17) oder einem bewegbaren Kolben (23) in der Kammer verbunden ist.

4. Vorrichtung nach Anspruch 3,
**dadurch gekennzeichnet,**
**dass** dem Kolben (23) oder dem Hebel (24) eine Feder (27) und ein Dämpfer (28) zugeordnet sind.

5. Vorrichtung nach Anspruch 1,
**dadurch gekennzeichnet,**
**dass** das Masse-Element (20) eine verformbare Membran (29) bildet oder an einer verformbaren Membran angeordnet ist, wobei die Membran eine Wand (29) der Kammer (17) bildet.

6. Vorrichtung nach einem der vorhergehenden Ansprüche,
**dadurch gekennzeichnet,**
**dass** die Tintenleitung (11, 11a, 11b) zwei Drosseln (31, 32), d.h. eine Zulaufdrossel (31) und eine Rücklaufdrossel (31), aufweist, welche einen Bereich (33) der Tintenleitung vor und nach dem Tintendruckkopf (4, 4a, 4b, 4c) vom Rest der zirkulierenden Tintenversorgung (10) entkoppeln.

7. Vorrichtung nach Anspruch 6,
**dadurch gekennzeichnet,**
**dass** die beiden Drosseln (31, 32) einstellbar sind.

8. Vorrichtung nach einem der vorhergehenden Ansprüche,
**dadurch gekennzeichnet,**
**dass** die Tintenleitung (11, 11a, 11b) einen Zulauf (11a, 13) für einen ersten (4a) und wenigstens einen weiteren Tintendruckkopf (4b, 4c) bildet und dass die Kammer (17) mit der Tintenleitung vor dem ersten Tintendruckkopf verbunden ist.

9. Vorrichtung nach einem der vorhergehenden Ansprüche,
**dadurch gekennzeichnet,**
**dass** die Tintenleitung (11, 11a, 11b) einen Rücklauf (11b, 14) für einen letzten (4c) und wenigstens einen weiteren Tintendruckkopf (4a, 4b) bildet und dass die Kammer (17) mit der Tintenleitung nach dem letzten Tintendruckkopf verbunden ist.

10. Vorrichtung nach einem der vorhergehenden Ansprüche,
**dadurch gekennzeichnet,**
**dass** der Tintendruckkopf (4, 4a, 4b, 4c) während des störungsfreien Bedruckens unbewegt ist und nur im Falle einer Störung (3b) die gemeinsame Bewegung (35) mit der Tintenleitung (11, 11a, 11b) und der Kammer (17) - im Wesentlichen vertikal zur Oberfläche (3a) des Bedruckstoffs (3) - ausführt.
